# EUROPÄISCHE PATENTSCHRIFT

(11) **EP 1 485 315 B1**
(45) Veröffentlichungstag und Bekanntmachung des Hinweises auf die Patenterteilung: **25.10.2006**
(21) Anmeldenummer: 02703437.0
(22) Anmeldetag: 19.03.2002
(51) Int. Cl.: B67B 7/18

(54) **DREHDECKELÖFFNER**
ROTATING CAP OPENER
DISPOSITIF D'OUVERTURE POUR RECIPIENTS A COUVERCLE ROTATIF

(43) Veröffentlichungstag der Anmeldung: 15.12.2004
(73) Patentinhaber: Heftitec SA, 6516 Cugnasco (CH)
(72) Erfinder: HEFTI, Rolf, CH-6516 Cugnasco (CH); RUFFNER, Walter, CH-7304 Maienfeld (CH)
(74) Vertreter: Walder, Martin Bernhard
(86) Internationale Anmeldenummer: PCT/CH2002/000163
(87) Internationale Veröffentlichungsnummer: WO 2003/078295

(56) Entgegenhaltungen:
- DE-A- 1 960 098
- FR-A- 2 750 688
- GB-A- 2 227 968
- US-A- 1 394 388
- US-A- 2 524 434
- US-A- 2 565 212
- US-A- 4 085 632

## Beschreibung

Die Erfindung betrifft ein Küchenwerkzeug zum Öffnen von Drehdeckeln von Behältern wie Gläsern und Flaschen gemäss dem Oberbegriff von Patentanspruch 1.

Drehdeckel sind oft z.B. für ältere Leute kaum zu Öffnen. Die für das Öffnen notwendige Kraft steht Manchem nicht zur Verfügung. Die notwendige Reibung zwischen Hand und Deckelrand ist oft ohne Hilfsmittel nicht erreichbar.

Es sind daher Versuche unternommen worden, einen Drehdeckelöffner zu schaffen, mit dessen Hilfe auch Kinder und Greise einen Deckel z.B. von einem vakuumierten Marmeladenglas schrauben können.

Das Umstellen von bekannten Drehdeckelöffner auf einen anderen Radius des Drehdeckels ist jedoch relativ kompliziert, so dass gerade Kinder und Frauen deren Anwendung meiden.

Aus der US-A-1,394,388 ist ein Drehdeckelöffner gemäss dem Oberbegriff des Anspruchs 1 bekannt. Dieser Drehdeckelöffner besitzt zwei hebelartige Griffe und eine durch drei Klemmbacken zum Festklemmen eines Drehdeckel gebildete Klemmvorrichtung. Die Klemmbacken sind in einem Abstand zu einem Zentrum zwischen den Klemmbacken angeordnet. Ihr Abstand zum Zentrum ist veränderbar. Der Drehdeckelöffner besitzt ferner eine mit dem einen Griff verbundene Führungsscheibe mit drei linearen Führungsschienen, und eine mit dem anderen Griff verbundene, gegenüber der Führungsscheibe verdrehbare Verstellscheibe mit drei konvergierenden Kreisführungen. Jede bewegliche Klemmbacke ist in der linearen Führungsschiene beweglich gelagert. Mit einem Führungsteil greift sie in die Kreisführung an der Verstellscheibe ein. Dadurch ist der Abstand der Klemmbacke zum Zentrum durch eine Winkeländerung zwischen den Griffen veränderbar.

Nachteilig an diesem Drehdeckelöffner ist, dass die erforderlichen Winkeländerungen, um unterschiedlich grosse Deckel halten zu können, trotz steiler Neigung der Kreisführungen sehr gross sind. Dem wird dadurch begegnet, dass einer der Griffe anpassbar ausgebildet ist und verschiedene Stellungen gegenüber der mit ihm verbundenen Scheibe einnehmen kann.

### Aufgabe der Erfindung

Es ist die Aufgabe der vorliegenden Erfindung, einen Drehdeckelöffner zu schaffen, der äusserst einfach von einem Deckelradius auf einen anderen umstellbar ist.

Diese Aufgabe wird durch die Merkmale des Kennzeichens des Patentanspruchs 1 gelöst. Demgemäss ist bei einem Drehdeckelöffner mit einem hebelartigen Griff und daran einer Klemmvorrichtung zum Festhalten eines Drehdeckels der Deckelradius durch drei Klemmbacken zum Festklemmen eines Drehdeckel gegeben. Die Klemmbacken sind in einem Abstand zu einem Zentrum zwischen den Klemmbacken angeordnet. Es ist erfindungsgemäss wenigstens eine bewegliche Klemmbacke vorhanden, deren Abstand zum Zentrum veränderbar ist. Dies erlaubt das Umstellen von einem Deckelradius auf einen anderen. Vorteilhaft sind alle drei Klemmbacken gleichermassen beweglich ausgebildet. Dies ergibt für das gleiche Spektrum an verschiedenen Radien von Deckeln einen kleineren Weg für die einzelne Klemmbacke.

Die bewegliche Klemmbacke ist dabei an einem Klemmbackenträger angeordnet, welcher an einer Führungsscheibe beweglich gelagert ist. Der Klemmbackenträger wirkt mit einer gegenüber der
Führungsscheibe verdrehbaren Verstellscheibe derart zusammen, dass der Abstand der Klemmbacke zum Zentrum durch eine Relativdrehung zwischen der Verstellscheibe und der Führungsscheibe veränderbar ist. Eine solche Drehbewegung ist sehr einfach auszuführen, so dass auch technisch ungeschickte Menschen eine Anpassung des Deckelöffners auf einen bestimmten Radius eines Drehdeckels vornehmen können.

Für das Ausführen der Drehbewegung kann mit der Verstellscheibe ein Drehgriff verbunden sein, oder es können zwei zangengriffartig gegeneinander verschwenkbare Hebel am Griff vorhanden sein, deren Relativbewegung, z.B. über ein Zahnradantrieb, eine Relativbewegung von Führungsscheibe und Verstellscheibe zur Folge hat.

Es ist die Führungsscheibe mit dem Griff verbunden. Dadurch ist zum Losschrauben eines Drehdeckels vom Griff über die Führungsscheibe Kraft auf die Klemmbacken übertragbar.

Der Klemmbackenträger ist in einer Führungsschiene an der Führungsscheibe linear geführt.

Am Klemmbackenträger ist ein Führungsteil vorhanden, das in eine Spiralführung an der Verstellscheibe eingreift.

Bei einer Spiralführung kann vorgesehen sein, dass die Führungsteile mehrerer Klemmbackenträger in eine und dieselbe Spiralführung eingreifen. Dies erlaubt eine stärkere Ausbildung der Rinnenwände der Spiralführung. Für ein gleichmässiges Zusammenführen der drei Klemmbacken ist jedoch vorteilhaft für jeden beweglichen Klemmbackenträger eine separate Spiralführung vorhanden.

Damit die Verstellscheibe unter dem Einfluss der beim Öffnen einer Deckels auseinandergedrückten Klemmbacken sich nicht dem Druck nachgebend dreht, darf die Neigung der Spirale eine maximale Neigung nicht übersteigen. Wird die Spiralführung in gleichmässigen Abständen zu den benachbarten Umläufen der Spirale geführt, nimmt die Neigung der Spiralführung von innen nach aussen ab. Damit die Anzahl von Umdrehungen der Verstellscheibe zum Verstellen der Klemmbacken vom kleinsten zum grössten Radius möglichst gering ist, sind die Spiralführungen nicht mit der geometrisch kleinstmöglichen Neigung von innen nach aussen geführt. Dennoch ist die Neigung vorteilhaft aussen geringer als innen. Da die Deckeldurchmesser genormt sind, kann die Spiralführung in den Bereichen, in denen die Klemmbacken in geeignetem Abstand zum Zentrum sind, um einen bestimmten Deckelradius greifen zu können, flacher sein, als in den anderen Bereichen. In den anderen Bereichen muss sich keine Verklemmung zwischen Führungsteil und Spiralführung einstellen, da diese nur durchfahren zu werden brauchen, um von einem Normdeckelradius zum nächsten zu gelangen. Daher ist es vorteilhaft, die Neigung der Spiralführung nicht konstant auszulegen.

### Kurzbeschreibung der Figuren:

Die Erfindung wird nun anhand von Ausführungsbeispielen genauer dargestellt. Die Ausführungsbeispiele sind in den Figuren dargestellt, welche aber nicht limitierend auszulegen sind. Es zeigt:
- Fig. 1: eine perspektivische Ansicht eines bevorzugten Ausführungsbeispiels eines Deckelöffners mit drei verschieblichen Klemmbacken,
- Fig. 2: eine perspektivische Ansicht des Deckelöffners gemäss Figur 1, jedoch von der entgegengesetzten Seite her gesehen,
- Fig. 3: eine perspektivische Darstellung der Verstellscheibe mit Spiralbahn und Drehgriff,
- Fig. 4: eine perspektivische Darstellung des Grundteils mit Führungsscheibe und Griff,
- Fig. 5: eine perspektivische Darstellung einer Klemmbacke mit Federteil und Kralle,
- Fig. 6: eine perspektivische Darstellung der Klemmbacke nach Fig. 5 von der gegenüberliegenden Seite her gesehen,
- Fig. 9: eine perspektivische Ansicht des Klemmbackenträgers,
- Fig. 10: eine zweite perspektivische Ansicht des Klemmbackenträgers gemäss Figur 9.

In den Figuren 1 bis 8 ist ein bevorzugtes Ausführungsbeispiel dargestellt. Figur 1 zeigt dieses von seiner Unterseite her. In Fig. 1 ist die Klemmbacke 19 mit Trägerteil 45 zweimal dargestellt, nämlich in einer äussersten 60 und einer innersten Stellung 50. Figur 2 zeigt das gleiche Ausführungsbeispiel von seiner Oberseite her. Das Grundteil 23 ist mit einem Griff 13 einstückig hergestellt. Das Grundteil 23 bildet, im Gegensatz zum Grundteil des ersten Ausführungsbeispiels, die Führungsscheibe 31. An dieser ist eine Verstellscheibe 27 drehbar gelagert. Die Verstellscheibe 27 ist mit einem Drehgriff 41 versehen, der drehfest mit der Verstellscheibe 27 verbunden ist (Figur 2).

Die Führungsscheibe 31 besitzt drei im Zentrum miteinander verbundene radiale Führungsschlitze 43. In jedem Führungsschlitz 43 sitzt ein Trägerteil 45 der Klemmbacken 15,17,19.

Jedes Trägerteil 45 (Fig. 7 und 8) besitzt eine Rückhalteplatte 47, mit der es den Rand des Führungsschlitzes 43 hintergreift. Die Verbindungsstelle der drei Führungsschlitze im Zentrum ist derart ausgeweitet (Fig. 4), dass die Rückhalteplatten 47 bei der Verbindungsstelle durch die Führungsscheibe 31 hindurch gestossen werden können. Die Führungsschlitze 43 selber hingegen sind weniger breit als die Rückhalteplatte 47.

Von der Rückhalteplatte 47 steht ein Bolzen 49 vor, mit dem der Trägerteil 45 in eine Spiralführung 29 in der Verstellscheibe 27 eingreift. Das Trägerteil 45 besitzt zudem eine Translationsführung 51, die zwischen den Rändern des Führungsschlitzes 43 geführt ist, und eine Gleitplatte 53, die auf der Führungsbahn der Führungsscheibe 27 aufliegt. Über der Führungsscheibe liegen die Klemmbacken 15,17,19. Die Klemmbacken sind an einer Haltesäule 55 am Trägerteil 45 einschnappbar.

Zurück zu Figur 3, in der die Verstellscheibe 27 dargestellt ist. Die Verstellscheibe 27ist zusammengesetzt aus einer Spiralführungsscheibe 57 und einer Drehgriffscheibe 59. In der Spiralführungsscheibe 57 sind drei konzentrische Spiralführungen 29 ausgebildet. Jede Spiralführung 29 ist ein spiraliger Graben. Radial liegen also jeweils die drei Gräben abwechslungsweise nebeneinander. Die drei Spiralführungen sind identisch und lediglich um jeweils 120 Grad zueinander verdreht angeordnet. Die Steigung der dargestellten Spiralumgänge ist jeweils gleich gross für eine gleiche Winkeländerung. Dies hat zur Folge, dass die Neigung der Spiralführung 29 von innen nach aussen abnimmt. Die Neigung kann aber auch gleichmässig sein, so dass die Steigung entsprechend der Längenunterschiede jedes Umganges von innen nach aussen zunimmt. Vorteilhaft sind die Neigung abnehmend und die Steigung zunehmend.

Alternativ kann auch lediglich eine einzige Spiralführung 29 (Fig. 9) vorliegen, in die alle drei Trägerteile 45 eingreifen. Diese hat vorteilhaft in den Bereichen, in denen die Klemmbacken in einem für Norm-Drehdeckelmasse geeigneten Abstand (unterbrochene Kreislinien 65, 66,67,68) zueinander angeordnet sind, eine geringe Neigung und im Übergangsbereich von einem Deckeldurchmesser zum nächsten eine wesentlich grössere Neigung. Wie in Figur 9 dargestellt kann die Steigung der Spiralführung jeweils über 240 Grad praktisch Null sein. Über anschliessende 90 Grad kann sie soweit zunehmen, dass eine der drei Klemmbacken 15,17,19 genügend weit zum Zentrum hin bewegt wird, um eine Klemmung zu erreichen. Die verbleibenden 30 Grad dienen dem Übergang zur nächsten Deckelgrösse. Der Übergangsbereich kann jedoch mehr als 30 Grad umfassen, so dass die Bereiche mit sehr geringer Neigung gegeneinander verdreht sind. In den Übergangsbereichen zwischen den Normdeckelgrössen ist keine Selbsthemmung zwischen Spiralführung 29 und Bolzen 49 erforderlich. Daher kann in diesem Bereich die Steigung beliebig gross sein.

Eine ähnliche Abstufung der Spiralführung 29 ist auch bei drei Spiralführungen möglich.

Die Figur 4 zeigt, dass der Griff 13 und die Führungsscheibe 31 zusammen das Grundteil 23 bilden. Die Führungsscheibe 31 ist kreisrund und besitzt die drei Führungsschlitze 43 für die Trägerteile 45. In den Führungsschlitzen 43 sind die Translationsführungen 51 geführt. Beidseitig der Führungsschlitze 43 sind Auflagerippen 61 ausgebildet. Auf diesen liegt die Verstellscheibe 27 mit der Spiralführung 29 auf.

Wie aus den Figuren 1, 2 und 4 ersichtlich ist, sind an der Führungsscheibe 31 zwei Nasen 71 vorhanden. Die Führungen für die Trägerteile 45 mit den Klemmbacken 15 sind über dem Umrisskreis der Spiralführungsscheibe 57 hinaus auf diese Nasen 71 geführt. In der äussersten Stellung 60 der Trägerteile 45 liegen diese auf den beiden Nasen und im Griffansatz auf und der Bolzen 49 reicht innerhalb des Umrisskreises der Spiralführungsscheibe 57 in eine der Spiralführungen 29.

Die eigentlichen Klemmbacken 15 sind in den Figuren 5 und 6 dargestellt. Diese sind zusammengesetzt aus einer metallenen Kralle 73 und einem Federteil 75 aus Kunststoff, in welchem die Kralle gefasst ist. Das Federteil 75 ist auf die Haltesäule 55 am Trägerteil 45 aufklipsbar. Am Federteil 75 ist eine S-förmige Federlippe 77 ausgebildet, die der Belastung federnd nachgibt, wenn die Klemmbacke 15 beim Öffnen eines Drehdeckels in Richtung des Pfeiles 79 belastet ist. Die Klemmbacke 15 ist für diese gefederte Bewegung um die Haltesäule 55 verschwenkbar. Die Kralle 73 besitzt eine gezahnte Rundung, mit der sie den Deckel angreift. Diese Rundung besitzt ein Kreiszentrum, das nicht konzentrisch ist mit dem des Schwenkzentrum in der Achse der Haltesäule 55. Das Kreiszentrum der Rundung wird daher mitverschwenkt, und zwar in Richtung zum Drehdeckel hin. Dadurch ist eine Klemmwirkung zwischen Kralle 73 und Drehdeckel sichergestellt.

## Patentansprüche

1. Drehdeckelöffner (11) mit
- einem hebelartigen Griff (13) und
- einer durch drei Klemmbacken (15,17,19) zum Festklemmen eines Drehdeckel gebildeten Klemmvorrichtung,
- welche Klemmbacken (15,17,19) in einem Abstand zu einem Zentrum zwischen den Klemmbacken angeordnet sind, wobei wenigstens eine bewegliche Klemmbacke (15,17,19) vorhanden ist, deren Abstand zum Zentrum veränderbar ist,
- einer mit dem Griff verbundenen Führungsscheibe (31) mit einer linearen Führungsschiene (43) und
- einer gegenüber der Führungsscheibe (31) verdrehbaren Verstellscheibe (27) mit wenigstens einer Spiralführung (29),
bei welchem Drehdeckelöffner
- die bewegliche Klemmbacke (15,17,19) an einem Klemmbackenträger (45) angeordnet ist, welcher in der linearen Führungsschiene (43) an der Führungsscheibe (31) beweglich gelagert ist, und
- am Klemmbackenträger (45) ein Führungsteil (49) vorhanden ist, das in die Spiralführung (29) an der Verstellscheibe (27) eingreift,
- wodurch der Klemmbackenträger (45) mit der gegenüber der Führungsscheibe (31) verdrehbaren Verstellscheibe (27) derart zusammenwirkt, dass der Abstand der Klemmbacke (15) zum Zentrum durch eine Relativdrehung zwischen der Verstellscheibe (27) und der Führungsscheibe (31) veränderbar ist,
**dadurch gekennzeichnet,**
- **dass** die Spiralführung (29) zumindest in den Bereichen, in denen die Klemmbacken (45) in geeignetem Abstand zum Zentrum sind, um einen bestimmten Deckelradius greifen zu können, derart flach geneigt ist, dass sich eine Verklemmung zwischen der Spiralführung (29) und dem Führungsteil (49) derart einstellt, dass sich die Verstellscheibe (27) unter dem Einfluss des beim Öffnen eines Deckels sich einstellenden, die Klemmbacken (15,17,19) auseinanderdrückenden Drucks nicht dem Druck nachgebend dreht.

2. Drehdeckelöffner nach Anspruch 1, **dadurch gekennzeichnet, dass** die Klemmbacken (15,17,19) derart asymmetrisch ausgebildet und verschwenkbar in den Klemmbackenträgern (45) angeordnet sind, dass eine beim Öffnen eines Drehdeckels auftretende Belastung des Klemmbackens (15,17,19) zu einer gegen den Drehdeckelrand pressenden Verschwenkung des Klemmbackens (15,17,19) führt.

3. Drehdeckelöffner nach Anspruch 1 oder 2, **dadurch gekennzeichnet, dass** jede Klemmbacke (15,17,19) auf einem beweglichen Klemmbackenträger (45) angeordnet ist und für jeden beweglichen Klemmbackenträger (45) eine separate Spiralführung (29) vorhanden ist.

4. Drehdeckelöffner nach einem der Ansprüche 1 bis 3, **dadurch gekennzeichnet, dass** die Spiralführung (29) in deren Verlauf unterschiedliche Neigungen und unterschiedliche Steigungen aufweist.

5. Drehdeckelöffner nach einem der Ansprüche 1 bis 4, **dadurch gekennzeichnet, dass** mit der Verstellscheibe (27) ein Drehgriff (41) verbunden ist.

6. Drehdeckelöffner nach einem der Ansprüche 1 bis 5, **dadurch gekennzeichnet, dass** jede Klemmbacke (15,17,19) zusammengesetzt ist aus einem Federteil (75) aus Kunststoff und einer daran angeordneten Kralle (73) aus Metall.

7. Drehdeckelöffner nach Anspruch 6, **dadurch gekennzeichnet, dass** jede Klemmbacke (15,17,19) an einen Klemmbackenträger (45) anklipsbar ist.

8. Drehdeckelöffner nach Anspruch 7, **dadurch gekennzeichnet, dass** der Klemmbackenträger (45) das eingeklipste Federteil (75) mit Kralle (73) derart umfasst, dass ein Abheben der Kralle (73) vom Federteil (75) durch den Klemmbackenträger (45) verunmöglicht ist.

9. Drehdeckelöffner nach einem der Ansprüche 6 bis 8, **dadurch gekennzeichnet, dass** am Federteil (75) eine Federlippe (77) ausgebildet ist, die mit dem Klemmbackenträger (45) zusammenwirkt.

10. Drehdeckelöffner nach Anspruch 5, **dadurch gekennzeichnet, dass** die Verstellscheibe (27) zusammengesetzt ist aus einer Spiralführungsscheibe (57) mit der Spiralführung (29) und einer Drehgriffscheibe (59) mit dem Drehgriff (41).

11. Drehdeckelöffner nach Anspruch 10, **dadurch gekennzeichnet, dass** zur Verbindung von Spiralführungsscheibe (57) und Drehgriffscheibe (59) an der einen Scheibe Ausnehmungen vorhanden sind, in welche an der anderen Scheibe ausgebildete Fortsätze eingreifen.

## Claims

1. Twist lid opener (11) featuring
- a lever-type handle (13) and
- a gripping fixture comprising three gripping jaws (15, 17, 19) to firmly grip a twist lid,
- where gripping jaws (15, 17, 19) are arranged at a distance from a centre point between the gripping jaws and at least one gripping jaw (15, 17, 19) is movable so that the distance to the centre point is variable,
- a guide plate (31), connected to the handle, with a linear guide rail (43) and
- a twistable adjustment plate, arranged opposite the guide plate (31), with at least one spiral guide (29),
on this twist lid opener
- the movable gripping jaw (15, 17, 19) is arranged on a gripping jaw carrier (45), which is mounted in the linear guide rail (43) on guide plate (31) such that it can move and
- fitted on the gripping jaw carrier (45) there is a guide element (49), which engages in the spiral guide (29) on the adjustment plate (27),
- where the gripping jaw carrier (45) interacts with the rotary adjustment plate (27) located opposite the guide plate (31) in such a way that the distance of the gripping jaw (15) to the centre point can be varied by relative rotation between the adjustment plate (27) and the guide plate (31),
**characterised** such that,
- the spiral guide (29) assumes such a flat tilt angle in the areas where the gripping jaws (45) are located at a suitable distance from the centre point to be able to grip a defined lid radius that a self-locking action is established between the spiral guide (29) and the guide element (49).

2. Twist lid opener in accordance with Patent Claim 1, **characterised** such that the gripping jaws (15, 17, 19) are asymmetrically designed and mounted in a swivel arrangement in the gripping jaw carriers (45) in such a way that a gripping jaw (15, 17, 19) load applied while opening a twist lid results in a swivel action of the gripping jaw (15, 17, 19) pressing against the edge of the twist lid.

3. Twist lid opener accordance with Patent Claim 1 or 2, **characterised** such that each gripping jaw (15, 17, 19) is arranged on a movable gripping jaw carrier (45) and a separate spiral guide (29) is fitted for each movable gripping jaw carrier (45).

4. Twist lid opener in accordance with one of the Patent Claims 1 to 3, **characterised** such that the course of the spiral guide (29) exhibits different inclinations and different gradients.

5. Twist lid opener in accordance with one of the Patent Claims 1 to 4, **characterised** such that a twist grip (41) is connected to the adjustment plate (27).

6. Twist lid opener in accordance with one of the Patent Claims 1 to 5, **characterised** such that each gripping jaw (15, 17, 19) comprises a plastic spring element (75) and a metal claw arranged on it.

7. Twist lid opener in accordance with Patent Claim 6, **characterised** such that each gripping jaw (15, 17, 19) can be clipped onto a gripping jaw carrier (45).

8. Twist lid opener in accordance Patent Claim 7, **characterised** such that the gripping jaw carrier (45) encompasses the clipped spring element (45) with claw (73) such as to prevent the gripping jaw carrier (45) lifting the claw (73) from the spring element (75).

9. Twist lid opener in accordance with one of the Patent Claims 6 to 8, **characterised** such that a spring lip (77), which interacts with the gripping jaw carrier (45), is formed on the spring element (75).

10. Twist lid opener in accordance Patent Claim 5, **characterised** such that the adjustment plate (27) comprises a spiral guide plate (57) with the spiral guide (29) and a twist grip plate (59) with the twist grip (41).

11. Twist lid opener in accordance with Patent Claim 10, **characterised** such that, for the purpose of connecting the spiral guide plate (57) and twist grip plate (59), there are recesses in the one plate, into which the formed extensions engage in the other plate.

## Revendications

1. Dispositif pour ouvrir les couvercles tournants (11) avec
- un manche de type levier (13) et
- un dispositif de serrage formé par trois mâchoires de serrage (15, 17, 19) pour serrer un couvercle tournant,
- lesquelles mâchoires de serrage (15, 17, 19) sont placées à un écart d'un centre entre les mâchoires de serrage, cependant qu'il existe au moins une mâchoire de serrage mobile (15, 17, 19) dont l'écart par rapport au centre est variable,
- un disque de guidage (31), relié au manche, avec un rail de guidage linéaire (43) et
- un disque ajustable (27) rotatif par rapport au disque de guidage (31) avec au moins un guidage en spirale (29)
dispositif pour ouvrir les couvercles tournants pour lequel
- la mâchoire de serrage mobile (15, 17, 19) est placée sur un support de mâchoire de serrage (45) qui est positionné mobile dans le rail de guidage linéaire (43) sur le disque de guidage (31) et
- une pièce de guidage (49) existe sur le support de mâchoire de serrage (45) qui s'engrène dans le guidage en spirale (29) sur le disque ajustable (27)
- si bien que le support de mâchoire de serrage (45) coopère avec le disque ajustable (27) rotatif par rapport au disque de guidage (31) de telle manière que l'écart de la mâchoire de serrage (15) par rapport au centre est variable par une rotation relative entre le disque ajustable (27) et le disque de guidage (31),
**caractérisé en ce**
- **que** le guidage en spirale (29) est incliné à plat dans les zones dans lesquelles les mâchoires de serrage (45) sont à un écart approprié par rapport au centre pour pouvoir couvrir un certain rayon du couvercle de telle manière qu'il se règle un autoblocage entre le guidage en spirale (29) et la pièce de guidage (49).

2. Dispositif pour ouvrir les couvercles tournants selon la revendication 1, **caractérisé en ce que** les mâchoires de serrage (15, 17, 19) sont configurées de manière asymétrique et sont placées pivotantes dans les supports de mâchoires de serrage (45) de manière telle qu'une sollicitation de la mâchoire de serrage (15, 17, 19) qui intervient lors de l'ouverture d'un couvercle tournant entraîne un pivotement de la mâchoire de serrage (15, 17, 19) qui presse contre le bord du couvercle tournant.

3. Dispositif pour ouvrir les couvercles tournants selon la revendication 1 ou 2, **caractérisé en ce que** chaque mâchoire de serrage (15, 17, 19) est placée sur un support de mâchoire de serrage mobile (45) et qu'il existe un guidage en spirale séparé (29) pour chaque support de mâchoire de serrage mobile (45).

4. Dispositif pour ouvrir les couvercles tournants selon l'une quelconque des revendications 1 à 3, **caractérisé en ce que** le guidage en spirale (29) présente différentes inclinaisons et différentes pentes dans son cours.

5. Dispositif pour ouvrir les couvercles tournants selon l'une quelconque des revendications 1 à 4, **caractérisé en ce qu'**une manette tournante (41) est reliée au disque ajustable (27).

6. Dispositif pour ouvrir les couvercles tournants selon l'une quelconque des revendications 1 à 5, **caractérisé en ce que** chaque mâchoire de serrage (15, 17, 19) est composée d'une pièce élastique (75) en matière synthétique et d'une griffe (73) en métal qui est placée dessus.

7. Dispositif pour ouvrir les couvercles tournants selon la revendication 6, **caractérisé en ce que** chaque mâchoire de serrage (15, 17, 19) peut être clipsée sur un support de mâchoire de serrage (45).

8. Dispositif pour ouvrir les couvercles tournants selon la revendication 7, **caractérisé en ce que** le support de mâchoire de serrage (45) comprend la pièce élastique encastrée par clipsage (75) avec la griffe (73) de telle manière qu'un soulèvement de la griffe (73) de la pièce élastique (75) par le support de mâchoire de serrage (45) est rendu impossible.

9. Dispositif pour ouvrir les couvercles tournants selon l'une des revendications 6 à 8, **caractérisé en ce qu'**une lèvre élastique (77) qui coopère avec le support de mâchoire de serrage (45) est configurée sur la pièce élastique (75).

10. Dispositif pour ouvrir les couvercles tournants selon la revendication 5, **caractérisé en ce que** le disque ajustable (27) est composé d'un disque de guidage en spirale (57) avec le guidage en spirale (29) et un disque à manette tournante (59) avec la manette tournante (41).

11. Dispositif pour ouvrir les couvercles tournants selon la revendication 5, **caractérisé en ce que** pour la liaison du disque de guidage en spirale (57) et du disque à manette tournante (59) il existe des évidements sur l'un des disques dans lesquels s'engrènent des prolongements qui sont configurés sur l'autre disque.
